# EUROPÄISCHE PATENTSCHRIFT

(11) **EP 3 106 561 B1**
(45) Veröffentlichungstag und Bekanntmachung des Hinweises auf die Patenterteilung: **04.06.2025**
(21) Anmeldenummer: 15001815.8
(22) Anmeldetag: 19.06.2015
(51) Int. Cl.: D21H 19/14, D21H 19/20, D21H 19/82, D21H 21/40, G09F 3/00

(54) **SICHERHEITSETIKETT MIT MANIPULATIONSNACHWEIS**
SAFETY LABEL WITH MANIPULATION VERIFICATION
ÉTIQUETTE DE SECURITE AVEC VERIFICATION DE LA MANIPULATION

(43) Veröffentlichungstag der Anmeldung: 21.12.2016
(73) Patentinhaber: Hueck Folien Gesellschaft m.b.H., 4342 Baumgartenberg (AT)
(72) Erfinder: Aigner, Georg, 4482 Ennsdorf (AT); Ricker, Waltraud, 3321 Ardagger Markt (AT)
(74) Vertreter: Ofner, Clemens

(56) Entgegenhaltungen:
- EP-A1- 1 972 674
- EP-A1- 2 130 884
- EP-A1- 2 234 091
- EP-A1- 2 851 194
- WO-A1-2012/019721
- WO-A1-2012/019722
- WO-A2-2005/075215
- AT-A2- 509 904
- DE-U1- 202012 010 037

## Beschreibung

Die Erfindung betrifft ein Sicherheitsetikett mit Manipulationsnachweis, das auf einem Papierträger aufgebaut ist, gemäß dem Oberbegriff von Anspruch 1.

Sicherheitsetiketten mit Manipulationsnachweis sind aus dem Stand der Technik bekannt, beispielsweise aus EP 1 386 754 A, EP 2 406 074 A, EP 2 603 911 A, EP 1 972 674 A und EP 2 603 910 A, EP 2 234 091, DE 20 2012 010037 U1, EP 2 130 884 A1, AT 509 904 A2, WO 2012/019722 A1, WO 2012/019721 A1, EP 1 972 674 A1, EP 2 851 1194 A1 und WO 2005/075215 A2.

Im Allgemeinen sind diese Sicherheitsetiketten auf einem Trägersubstrat aus einer flexiblen Kunststofffolie aufgebaut und weisen dann ein durchaus zuverlässiges Auslöseverhalten auf.

Gemäß dem Stand der Technik können diese Sicherheitsetiketten auch auf einem Trägersubstrat bestehend aus einem Papier oder Verbunden von Papier mit einer Kunststofffolie aufgebaut sein, allerdings zeigt hier die Praxis, dass bei derartigen Etiketten das Auslösen des Manipulationsnachweises nicht zuverlässig funktioniert.

Es besteht aber die Nachfrage nach Sicherheitsetiketten mit Manipulationsnachweis, die auf Papier aufgebaut sind und damit das typische Papierverhalten, also beispielsweise das typische Einreißen unter mechanischer Beanspruchung aufweisen.

Verwendet man als Trägersubstrat einen Verbund von Papier mit einer Kunststofffolie gehen diese typischen Papiereigenschaften völlig verloren.

Außerdem kann der Verbund meist mehr oder weniger leicht getrennt werden, sodass ein derartiges Sicherheitsetikett nur bedingt sicher gegen Manipulationen ist.

Aufgabe der Erfindung war es daher, ein Sicherheitsetikett mit Manipulationsnachweis bereitzustellen, das auf einem Papiersubstrat aufgebaut ist, das typische Papierverhalten aufweist und außerdem ein zuverlässiges Auslösen des Manipulationsnachweises erlaubt.

Gegenstand der Erfindung ist daher ein Sicherheitsetikett mit Manipulationsnachweis, gemäß Anspruch 1.

Die Erfindung beruht auf der Erkenntnis, dass die gemäß dem bekannten Stand der Technik auf die Oberfläche des Papiers aufgebrachte Trennlackschicht oder auch eine funktionelle Schicht, wie beispielsweise eine färbige Lackschicht oder eine metallische Schicht in das Papier eindringt und damit das eindeutige Auslösen des Manipulationsnachweises behindert.

Das Papiersubstrat besteht aus zellstofffreiem oder zellstoffhaltigem Papier, wobei dieses Papiersubstrat ein Flächengewicht von 20 - 500 g/m2, vorzugsweise 40 - 200 g/m2 aufweisen kann. Gegebenenfalls kann das Papier auch einen Anteil an Kunststofffasern enthalten.

Die Oberfläche des Papiersubstrats wird nun erfindungsgemäß mittels einer grundierenden Lackschicht verschlossen, wobei diese grundierende Lackschicht nicht in das Papier eindringt, sondern nur die Oberfläche verschließt und damit das Eindringen der Trennlackschicht oder einer funktionellen Schicht in das Papier verhindert.

Die Trennlackschicht und/oder die funktionelle Schicht bleibt damit an der Oberfläche der grundierenden Lackschicht und somit wird ein problemloses Auslösen des Manipulationsnachweises erreicht.

Die grundierende Lackschicht kann dabei als gedruckte Schicht mittels eines Druckverfahrens, wie beispielsweise Tiefdruck, Flexodruck, Siebdruck und dergleichen, durch Walzenauftragsverfahren wie Glattwalzenverfahren oder durch Aufstreichen oder Sprühen auf die Papieroberfläche aufgebracht werden.

Vorzugsweise wird eine derartige Lackschicht auf einem Substrat aus einer flexiblen Kunststofffolie, beispielsweise einer Polyesterfolie, bereitgestellt und anschließend auf das Papiersubstrat gegebenenfalls unter Verwendung einer Klebeschicht, beispielweise einer Kaschierklebeschicht oder einer Heißklebeschicht, unter Einwirkung von Druck und/oder Temperatur auf das Papier übertragen bzw. aufgesiegelt. Anschließend wird die Kunststofffolie abgezogen.

Das so behandelte Papiersubstrat wird anschließend auf der die grundierende Lackschicht tragenden Oberfläche mit einem Aufbau versehen, der einen Manipulationsnachweis erlaubt.

Dazu wird in einem ersten Schritt eine partielle Trennlackschicht aufgebracht. Als Trennlackschicht kommen insbesondere bekannte, schlecht haftende Lackzusammensetzungen, beispielsweise auf Basis von Cycloolefincopolymeren, Nitrocellulose, Acrylaten, Polyvinylchlorid, Ethylenacrylatcopolymeren oder Styrolacrylaten in einem geeigneten Lösungsmittel in Frage. Zur Einstellung der Haftung werden dabei vorzugsweise chlorierte Polyolefine zugesetzt. Der Anteil der chlorierten Polyolefine in der Zusammensetzung kann 1 - 50 Gew.%, vorzugsweise 1 - 25 Gew.%, besonders bevorzugt 1 bis 15 Gew.% im Verhältnis zum Basispolymer betragen.

Ferner können auch sehr dünn aufgetragene Polyamid-, Polyethylen-, Fluorpolymerwachsschichten oder Silikonbeschichtungen als Trennschicht verwendet werden.

Die Trennlackschicht kann in Form eines Musters, in Form von Symbolen, Buchstaben, Zahlen, Bildern, Mustern, Logos, Linien, Guillochen, Texten, Schriftzügen oder dergleichen aufgebracht sein.

Die Haftung der partiellen Trennlackschicht kann je nach Erfordernis derart eingestellt sein, dass die Haftung der Trennlackschicht zur grundierenden Lackschicht größer ist als die Haftung zu der anschließend auf diese Trennlackschicht aufgebrachten Schicht.

Alternativ kann die Haftung der Trennlackschicht derart eingestellt sein, dass die Haftung der Trennlackschicht zur nachfolgend auf die Trennlackschicht aufgebrachten Schicht höher ist als die Haftung zur grundierenden Lackschicht.

Durch die Einstellung dieser Haftungsverhältnisse wird sichergestellt, dass bei Manipulation eine Trennung an einer der Grenzschichten der Trennlackschicht erfolgt.

Auf diese partielle Trennlackschicht wird anschließend eine funktionelle Schicht aufgebracht. Unter einer funktionellen Schicht wird eine Schicht verstanden, die Sicherheitsmerkmale aufweisen kann, beispielsweise optische Sicherheitsmerkmale wie eine definierte Farbe, oder optisch variable Eigenschaften oder reflektierende Eigenschaften.

Diese Schicht kann beispielsweise eine Druckschicht oder eine metallische Schicht sein. Eine Druckschicht weist ein optisches Sicherheitsmerkmal auf und ist dabei vorzugsweise färbig, weiß oder schwarz ausgeführt. Die optischen Eigenschaften dieser Schicht lassen sich durch sichtbare Farbstoffe bzw. Pigmente, lumineszierende Farbstoffe bzw. Pigmente, die im sichtbaren, im UVBereich oder im IR-Bereich fluoreszieren bzw. phosphoreszieren, Effektpigmente, wie Flüssigkristalle, Perlglanz, Metallpigmente, Bronzen und/oder Multilayer-Farbumschlagpigmente und wärmeempfindliche Farben bzw. Pigmente entsprechend gestalten.

Besonders bevorzugt ist eine derartige Druckschicht in einer zur Farbe des Papiersubstrats kontrastierenden Farbe ausgeführt.

Eine metallische Schicht kann beispielsweise durch Aufbringen von Metallen oder Metallverbindungen oder Legierungen mittels PVD- oder CVD-Verfahren aufgebracht werden.

Als Metalle kommen beispielsweise wie z.B. Al, Sn, Cu, Zn, Pt, Au, Ag, Cr, Ti, Mo, Fe oder deren Legierungen, wie z.B. Cu-Al, Cu-Sn, Cu-Zn, Eisenlegierungen, Stahl, Edelstahl oder dergleichen in Frage, als Metallverbindungen beispielsweise stöchiometrische oder nichtstöchiometrische Oxide oder Sulfide.

Die metallische Schicht kann zumindest teilweise reflektierend ausgeführt werden.

Eine reflektierende metallische Schicht kann gegebenenfalls mit einer optisch aktiven Struktur beispielsweise mit einer Beugungsstruktur, einem Oberflächenrelief, einem Beugungsgitter, einem Hologramm oder einem Kinegramm und dergleichen kombiniert werden.

Das Papiersubstrat kann auf der der grundierenden Lackschicht gegenüberliegenden Oberfläche mit weiteren Sicherheitsmerkmalen versehen sein, beispielsweise mit einer vollflächigen oder partiellen Bedruckung, optisch aktiven oder optisch variablen Sicherheitsmerkmalen, leitfähigen oder magnetischen Beschichtungen und dergleichen.

Ferner kann das Papiersubstrat selbst Sicherheitsmerkmale aufweisen, beispielsweise fluoreszierende Fasern, Dots, Planchetten und dergleichen. Das Sicherheitsetikett wird anschließend mit Hilfe einer Klebeschicht, beispielsweise einer Selbstklebebeschichtung auf dem zu sichernden

Gegenstand fixiert, wobei die Selbstklebebeschichtung auf der funktionellen Schicht situiert ist.

Bei einem Manipulationsversuch, beispielsweise durch Abziehen, Abschaben und dergleichen, trennt sich die funktionelle Schicht in jenem Bereich, in dem die Trennlackbeschichtung aufgebracht ist, von der grundierenden Lackschicht. Je nach den eingestellten Haftungsverhältnissen kann die Trennlackschicht dabei auf der grundierenden Lackschicht oder auf der funktionellen Schicht verbleiben.

In jedem Fall werden auf dem abgezogenen Papiersubstrat mit der grundierenden Lackschicht, die durch die Ausbildung der Trennlackschicht bedingten Muster, Symbole, Buchstaben, Zahlen, Bilder, Linien, Guillochen, Texte, Schriftzüge, Logos und dergleichen in Form eines Negativs des gedruckten Trennlacks erkennbar, auf dem Teil des Etiketts, der auf dem zu sichernden Gegenstand verbleibt, erscheinen diese Muster, Symbole, Buchstaben, Zahlen, Bilder, Linien, Guillochen, Texte, Schriftzüge, Logos und dergleichen in Form eines Positivs des gedruckten Trennlacks.

Das erfindungsgemäße Sicherheitsetikett kann in beliebiger Form (rund, eckig oval) zur Sicherung von Gegenständen, Produkten, Verpackungen, als Siegel und dergleichen verwendet werden.

In den Figuren 1 bis 5 sind erfindungsgemäße Ausführungsformen des Sicherheitsetiketts dargestellt:

### Darin bedeuten

1 das Papiersubstrat
2 die grundierende Lackschicht
3 die partielle Trennlackschicht
4 die funktionelle Schicht (mit Sicherheitsmerkmalen)
5 eine Kunststofffolie
6 eine Kaschierklebeschicht
7 eine Selbstklebeschicht
8 den zu sichernden Gegenstand
9 ein weiteres Sicherheitsmerkmal
10 Bereich der Trennlackschicht
11 Bereich der funktionellen Schicht
12 die Papieroberfläche
13 die glatte Oberfläche
14 die der grundierenden Lackschicht gegenüberliegende Oberfläche des Papiersubstrats
15 das erfindungsgemäße Sicherheitsetikett
16 der Teil des Etiketts, der mit dem Papiersubstrat abgezogen wird
17 der Teil des Etiketts der auf dem zu sichernden Gegenstand 8 verbleibt
18 der Teil der funktionellen Schicht, der auf dem Gegenstand verbleibt und Muster, Symbole, Buchstaben, Zahlen, Bilder, Linien, Guillochen, Texte, Schriftzüge, Logos und dergleichen in Form eines Positivs des gedruckten Trennlacks aufweist
19 der Teil der funktionellen Schicht, der auf dem abgezogenen Teil des Etiketts verbleibt und Muster, Symbole, Buchstaben, Zahlen, Bilder, Linien, Guillochen, Texte, Schriftzüge, Logos und dergleichen in Form eines Negativs des gedruckten Trennlacks aufweist.

In Figur 1 ist eine Ausführungsform gemäß dem Stand der Technik dargestellt. Auf dem Papiersubstrat 1 ist eine partielle Trennlackschicht 3 und anschließend eine funktionelle Schicht 4 aufgebracht.

Aufgrund der Rauigkeit der Papieroberfläche 12 und der Porosität des Papiersubstrats sinkt die Trennlackschicht 3 und ggf. teilweise auch die funktionelle Schicht 4 in den Bereichen 10 und in den nicht mit der Trennlackschicht 3 beschichteten Bereichen 11 die funktionelle Schicht 4 vollständig oder teilweise in das Papiersubstrat 1 ein.

Dadurch wird ein zuverlässiges Auslösen des Manipulationsnachweises verhindert, da keine glatte Trennung der Schichten untereinander bzw. vom Papiersubstrat möglich ist.

In Figur 2 ist eine erfindungsgemäße Ausführungsform dargestellt, bei der das Papiersubstrat 1 mit einer grundierenden Lackschicht 2, die durch ein Druckverfahren aufgebracht ist, versehen ist. Dadurch entsteht eine glatte Oberfläche 13.

Auf diese grundierende Lackschicht 2 sind eine partielle Trennlackschicht 3 und anschließend eine funktionelle Schicht 4 aufgebracht.

Auf der der grundierenden Lackschicht 2 gegenüberliegenden Oberfläche 14 des Papiersubstrats 1 ist ein weiteres Sicherheitsmerkmal 9 in Form einer partiellen Schicht, beispielsweise eine Bedruckung, aufgebracht.

Mittels einer Selbstklebebeschichtung 7 wird das Etikett auf dem zu sichernden Gegenstand 8 befestigt.

Bei einem Manipulationsversuch (Fig. 2a) trennt sich in den Bereichen 10 die funktionelle Schicht 4 partiell von der grundierenden Lackschicht 2, wobei die Trennlackschicht 3 je nach Haftungsverhältnissen auf der grundierenden Lackschicht 2 oder auf der funktionellen Schicht 4 verbleiben kann.

In den Bereichen 11 ist die Haftung der einzelnen Schichten 2 und 4 untereinander so hoch, dass entweder die Klebebeschichtung 7 vom zu sichernden Gegenstand abgezogen wird oder, wie in Fig. 2a dargestellt, die funktionelle Schicht 4 von der Klebeschicht 7 abgezogen wird.

Durch die erfindungsgemäße Ausführungsform der grundierenden Lackschicht 2, die nicht in das Papiersubstrat 1 einsinkt, sondern dieses verschließt, erfolgt eine saubere Trennung der Schichten.

Die durch die Ausbildung der Trennlackschicht3 in den Bereichen 10 bedingten Muster, Symbole, Buchstaben, Zahlen, Bilder, Linien, Guillochen, Texte, Schriftzüge, Logos und dergleichen werden auf dem abgezogenen Papiersubstrat 1 mit der grundierenden Lackschicht 2 in Form eines Negativs des gedruckten Trennlacks 3 erkennbar, auf dem Teil des Etiketts, der auf dem zu sichernden Gegenstand verbleibt, erscheinen in den Bereichen 11 diese Muster, Symbole, Buchstaben, Zahlen, Bilder, Linien, Guillochen, Texte, Schriftzüge, Logos und dergleichen in Form eines Positivs des gedruckten Trennlacks, wie in Figur 2a dargestellt ist. Hier verbleibt die Trennlackschicht 3 auf der grundierenden Lackschicht 2, da in diesem Beispiel die Haftung der Trennlackschicht 3" zur grundierenden Lackschicht 2 größer ist als zur funktionellen Schicht 4.

Alternativ kann je nach eingestellten Haftungsverhältnissen die Trennlackschicht 3 auch auf der funktionellen Schicht 4 verbleiben, wobei dann die Haftung der Trennlackschicht 3 zur grundierenden Lackschicht 2 geringer ist als die Haftung der Trennlackschicht 3 zur funktionellen Schicht 4.

Die Einstellung der entsprechenden Haftungsverhältnisse erfolgt durch Zugabe geeigneter Zusätze, beispielsweise chlorierter Polyolefine und der entsprechenden Menge zum Basispolymer.

In den Figuren 3a und 3b ist eine Ausführungsform dargestellt, bei der das Papiersubstrat 1 mit einer grundierenden Lackschicht 2 versehen ist, die mittels eines Transferverfahrens aufgebracht wurde.

Figur 3a zeigt dabei den Aufbau des Basismaterials, Figur 3b den Aufbau des fertigen Sicherheitsetiketts.

Für das Basismaterial wird gemäß Figur 3a auf das Papiersubstrat 1 eine auf einer Kunststofffolie 5 ausgebildete grundierende Lackschicht 2 transferiert, die mittels einer Kaschierklebeschicht 6 auf der Oberfläche 12 des Papiersubstrat 1 verankert wird.

Anschließend wird die Kunststofffolie 5 abgezogen und, wie in Figur 3b dargestellt, die partielle Trennlackschicht 3 und anschließend die funktionelle Schicht 4 aufgebracht.

Dieser Aufbau zeigt dasselbe Auslöseverhalten bei einem Manipulationsversuch, wie die in den Figuren 2 dargestellten und beschriebenen Ausführungsformen.

In Figur 4 ist ein erfindungsgemäße Sicherheitsetikett 15 mit einer Bedruckung in Aufsicht dargestellt.

Figur 5 zeigt dieses Sicherheitsetikett 15 nach dem Versuch des Abziehens.

Der Teil 17, der auf dem zu sichernden Gegenstand verbleibt, zeigt dabei Buchstaben bzw den Schriftzug "VOID" in Form eines Positivs des gedruckten Trennlacks.

Der Teil 16, der mit Papiersubstratabgezogen wird, zeigt Buchstaben bzw. den Schriftzug "VOID" in Form eines Negativs des gedruckten Trennlacks.

### Beispiele:

### Beispiel 1: grundierende Druckschicht 1

| | |
|---|---|
| NeoRez R 600 | 23,1 kg |
| BYK 016 | 0,011 kg |
| Crosslinker CX 100 | 0,7 kg |
| Wasser | 1,2 l |

Die grundierende Druckschicht wird mittels eines Glattwalzenverfahrens auf die Papieroberfläche aufgebracht.

### Beispiel 2: grundierende Druckschicht 2

| | |
|---|---|
| Alberdingk APU 10610 VP | 51,2 kg |
| Härter Baydur 3100 | 1,5 kg |
| Wasser | 9,35 kg |

Die grundierende Druckschicht wird mittels eines Tiefdruckverfahrens auf die Papieroberfläche aufgebracht.

### Beispiel 3: grundierende Transferlackschicht 1 (fast die Originalrezeptur bitte noch ändern.)

| | |
|---|---|
| Ebecryl 108 | 6,9 kg |
| Ebecryl TMPTA | 7,8 kg |
| Ebecryl 83 | 10,0 kg |
| Ebecryl 5129 | 10,17 kg |
| Irgacure 819 | 1,88 kg |

Die Lackschicht wird auf einer flexiblen Kunststofffolie aus PET hergestellt und anschließend auf das Papiersubstrat unter Einwirkung von Druck und Temperatur mittels eines Kaschierklebers kaschiert.

### Beispiel 4: grundierende Transferlackschicht 2

Michem ^{®} Flex HS-100
Die Lackschicht wird auf einer flexiblen Kunststofffolie aus PET hergestellt und anschließend auf das Papiersubstrat unter Einwirkung von Druck und Temperatur aufgesiegelt.

## Patentansprüche

1. Sicherheitsetikett mit Manipulationsnachweis, aufweisend ein Trägersubstrat, eine partielle Trennlackschicht und eine funktionelle Schicht, wobei die funktionelle Schicht auf der partiellen Trennlackschicht situiert ist, **dadurch gekennzeichnet, dass** das Trägersubstrat ein Papiersubstrat darstellt, das mit einer grundierenden Lackschicht versehen ist, die die Oberfläche des Papiersubstrats verschließt und für den Fall, dass das Papiersubstrat eine Bendtsen Rauigkeit nach ISO 8791-2 von < 50 ml/min und eine Bendtsen Porosität nach ISO 5636-3 von < 70 ml/min aufweist, die grundierende Lackschicht auf Basis einer 2-Komponenten-Polyurethandispersion oder einer Acrylat/Polyurethanhybriddispersion oder von strahlungshärtbaren, insbesondere UV-härtbaren Lacken auf Basis von Acryl-Methacrylaten, wie Trimethylolpropylen-triacrylat, Hydroxyethylmethacrylat, Acryl-Epoxyharzen, mehrfunktionalen aliphatischen Urethanacrylaten oder aminmodifizierten polyfunktionalen Polyethylethercopolymeren oder Mischungen davon, denen zur Vernetzung ein oder mehrere Photoinitiatoren zugesetzt werden, aufgebaut ist, und für den Fall, dass das Papiersubstrat eine Bendtsen Rauigkeit nach ISO 8791-2 von > 50 ml/min und eine Bendtsen Porosität nach ISO 5636-3 von > 70 ml/min aufweist, die grundierende Lackschicht auf Basis von strahlungshärtbaren, insbesondere UV-härtbaren Lacken auf Basis von AcrylMethacrylaten, wie Trimethylolpropylentriacrylat, Hydroxyethylmethacrylat, Acryl-Epoxyharzen, mehrfunktionalen aliphatischen Urethanacrylaten oder aminmodifizierte polyfunktionale Polyethylethercopolymere oder Mischungen davon, denen zur Vernetzung ein oder mehrere Photoinitiatoren zugesetzt werden, aufgebaut ist, wobei die partielle Trennlackschicht auf der grundierenden Lackschicht aufgebracht ist und das Sicherheitsetikett auf der funktionellen Schicht mit einer Selbstklebebeschichtung versehen ist.

2. Sicherheitsetikett nach Anspruch 1, **dadurch gekennzeichnet, dass** die grundierende Lackschicht durch eine gedruckte Schicht gebildet ist.

3. Sicherheitsetikett nach Anspruch 1, **dadurch gekennzeichnet, dass** die grundierende Lackschicht eine Transferlackschicht ist.

4. Sicherheitsetikett nach einem der Ansprüche 1 bis 3, **dadurch gekennzeichnet, dass** die funktionelle Schicht ein Sicherheitsmerkmal aufweist.

5. Sicherheitsetikett nach Anspruch 4, **dadurch gekennzeichnet, dass** das Sicherheitsmerkmal der funktionellen Schicht ein optisches Sicherheitsmerkmal ist.

6. Sicherheitsetikett nach einem der Ansprüche 1 bis 5, **dadurch gekennzeichnet, dass** die funktionelle Schicht als Druckschicht, als metallische Schicht und/oder als optische aktive Schicht ausgeführt ist.

7. Sicherheitsetikett nach einem der Ansprüche 1 bis 6, **dadurch gekennzeichnet, dass** das Papiersubstrat selbst Sicherheitsmerkmale aufweist oder auf der der grundierenden Lackschicht gegenüberliegenden Oberfläche mit einem Sicherheitsmerkmal versehen ist.

8. Verwendung des Sicherheitsetiketts nach einem der Ansprüche 1 bis 7 zur Sicherung von Gegenständen, Produkten, Verpackungen oder als Siegel.

## Claims

1. A security label with tamper evidence, comprising a carrier substrate, a partial separating lacquer layer and a functional layer, wherein the functional layer is located on the partial separating lacquer layer, **characterized in that** the carrier substrate is a paper substrate which is provided with a priming lacquer layer which seals the surface of the paper substrate, and in the event that the paper substrate has a Bendtsen roughness according to ISO 8791-2 of < 50 ml/min and a Bendtsen porosity according to ISO 5636-3 of < 70 ml/min, the priming lacquer layer is based on a 2-component polyurethane dispersion or an acrylate/polyurethane hybrid dispersion or on radiation-curable, in particular UV-curable lacquers based on acrylic methacrylates, such as trimethylolpropylene triacrylate, hydroxyethyl methacrylate, acrylic epoxy resins, polyfunctional aliphatic urethane acrylates or amine-modified polyfunctional polyethyl ether copolymers or mixtures thereof, to which one or more photoinitiators are added for crosslinking, and in the event that the paper substrate has a Bendtsen roughness according to ISO 8791-2 of > 50 ml/min and a Bendtsen porosity according to ISO 5636-3 of > 70 ml/min, the priming lacquer layer is based on radiation-curable, in particular UV-curable lacquers based on acrylic methacrylates, such as trimethylolpropylene triacrylate, hydroxyethyl methacrylate, acrylic epoxy resins, polyfunctional aliphatic urethane acrylates or amine-modified polyfunctional polyethyl ether copolymers or mixtures thereof, to which one or more photoinitiators are added for crosslinking, wherein the partial separating lacquer layer is applied to the priming lacquer layer and the security label is provided with a self-adhesive coating on the functional layer.

2. The security label according to claim 1, **characterized in that** the priming lacquer layer is formed by a printed layer.

3. The security label according to claim 1, **characterized in that** the priming lacquer layer is a transfer lacquer layer.

4. The security label according to one of claims 1 to 3, **characterized in that** the functional layer has a security feature.

5. The security label according to claim 4, **characterized in that** the security feature of the functional layer is an optical security feature.

6. The security label according to one of claims 1 to 5, **characterized in that** the functional layer is configured as a printed layer, as a metallic layer and/or as an optically active layer.

7. The security label according to one of claims 1 to 6, **characterized in that** the paper substrate itself has security features or is provided with a security feature on the surface opposite the priming lacquer layer.

8. A use of the security label according to one of claims 1 to 7 for securing objects, products, packaging or as a seal.

## Revendications

1. Étiquette de sécurité avec preuve de manipulation, comprenant un substrat porteur, une couche de peinture de séparation partielle et une couche fonctionnelle, dans laquelle la couche fonctionnelle se trouve sur la couche de peinture de séparation partielle, **caractérisée en ce que** le substrat porteur est un substrat en papier qui est muni d'une couche de peinture de base qui scelle la surface du substrat en papier et, dans le cas où le substrat en papier présente une rugosité Bendtsen selon ISO 8791-2 < 50 ml/min et une porosité Bendtsen selon ISO 5636-3 < 70 ml/min, la couche de peinture de base est constituée d'une dispersion de polyuréthane bicomposant ou d'une dispersion hybride acrylate/polyuréthane ou de peintures durcissables par rayonnement, plus particulièrement de peintures durcissables par UV à base d' acryl-méthacrylates, comme le triacrylate de triméthylpropylène, l'hydroxyéthylméthacrylate, des résines acryles époxy, des uréthanacrylates aliphatiques multi-fonctionnels ou des copolymères de polyéthyléther amino-modifiés multi-fonctionnels ou des mélanges de ceux-ci, auxquels sont ajoutés un ou plusieurs photo-initiateurs pour la réticulation et, dans le cas où le substrat en papier présente une rugosité Bendtsen selon ISO 8791-2 > 50 ml/min et une porosité Bendtsen selon ISO 5636-3 > 70 ml/min, la couche de peinture de base est constituée de peintures durcissables par rayonnement, plus particulièrement de peintures durcissables par UV à base d'acryl-méthacrylates, comme le triacrylate de triméthylpropylène, l'hydroxyéthylméthacrylate, des résines acryles époxy, des uréthanacrylates aliphatiques multi-fonctionnels ou des copolymères de polyéthyléther amino-modifiés multi-fonctionnels ou des mélanges de ceux-ci, auxquels sont ajoutés un ou plusieurs photo-initiateurs pour la réticulation, dans laquelle la couche de peinture de séparation partielle est appliquée sur la couche de peinture de base et l'étiquette de sécurité est munie, sur la couche fonctionnelle, d'un revêtement auto-adhésif.

2. Étiquette de sécurité selon la revendication 1, **caractérisée en ce que** la couche de peinture de base est constituée d'une couche imprimée.

3. Étiquette de sécurité selon la revendication 1, **caractérisée en ce que** la couche de peinture de base est une couche de peinture de transfert.

4. Étiquette de sécurité selon l'une des revendications 1 à 3, **caractérisée en ce que** la couche fonctionnelle présente une caractéristique de sécurité.

5. Étiquette de sécurité selon la revendication 4, **caractérisée en ce que** la caractéristique de sécurité de la couche fonctionnelle est une caractéristique de sécurité optique.

6. Étiquette de sécurité selon l'une des revendications 1 à 5, **caractérisée en ce que** la couche fonctionnelle est conçue comme une couche d'impression, comme une couche métallique et/ou comme une couche optiquement active.

7. Étiquette de sécurité selon l'une des revendications 1 à 6, **caractérisée en ce que** le substrat en papier lui-même présente des caractéristiques de sécurité ou est muni, sur la surface opposée à la couche de peinture de base, d'une caractéristique de sécurité.

8. Utilisation de l'étiquette de sécurité selon l'une des revendications 1 à 7 pour la sécurisation d'objets, de produits, d'emballages ou en tant que sceau.
